# EUROPÄISCHE PATENTSCHRIFT

(11) **EP 3 702 548 B1**
(45) Veröffentlichungstag und Bekanntmachung des Hinweises auf die Patenterteilung: **17.08.2022**
(21) Anmeldenummer: 20156918.3
(22) Anmeldetag: 12.02.2020
(51) Int. Cl.: E04F 13/06, E06B 1/62

(54) **ANSCHLUSSPROFIL FÜR AN PUTZ ANGRENZENDE BAUTEILE**
CONNECTION PROFILE FOR BUILDING COMPONENTS BORDERING PLASTER
PROFILÉ DE RACCORDEMENT POUR ÉLÉMENTS DE CONSTRUCTION BORDANT LE PLÂTRE

(30) Priorität: 19.02.2019 AT 501232019
(43) Veröffentlichungstag der Anmeldung: 02.09.2020
(73) Patentinhaber: K-Uni Kunststoffproduktions- und Handels-GmbH, 9500 Villach (AT)
(72) Erfinder: PESSENTHEINER, Sandro, 9710 Feistritz an der Drau (AT)
(74) Vertreter: Babeluk, Michael

(56) Entgegenhaltungen:
- EP-A1- 3 040 494
- EP-A2- 1 001 103
- AT-U1- 5 116
- DE-U1- 29 605 273

## Beschreibung

Die Erfindung betrifft ein Anschlussprofil für an Putz angrenzende Bauteile, beispielsweise für Fensterstöcke, Türstöcke oder Rollladenschienen, mit einem Dichtungsschenkel, welcher bauteilseitig zumindest ein Dichtungsband zur Abdichtung am Bauteil aufweist, sowie mit einem im Wesentlichen senkrecht vom Dichtungsschenkel abstehenden Einputzschenkel, der gemeinsam mit einer vom Dichtungsschenkel fortragenden, in einer Abzugskante endenden Putzleiste einen Putzaufnahmeraum aufspannt, dessen Breite durch den Normalabstand der Abzugskante vom Einputzschenkel definiert ist. Weiters betrifft die Erfindung ein Verfahren zur Herstellung eines Anschlussprofils.

In diesem Zusammenhang ist aus der EP 2 093 368 B1 ein Anschlussprofil für an Putz angrenzende Bauteile bekannt geworden, welches einen Dichtungsschenkel aufweist, der unter Zwischenlage eines Dichtungsbandes mit einer Kleberschicht am Bauteil befestigt wird. Das Dichtungsband samt Haftmittel kann beispielsweise als Doppelklebeband ausgeführt sein. Der Dichtungsschenkel weist weiters eine vom Dichtungsschenkel ausgehende, schräg in Richtung Bauteil ragende Putzleiste auf, welche zusammen mit einem Einputzsteg, welcher vom Dichtungsschenkel im Wesentlichen senkrecht absteht, einen Putzaufnahmeraum ausbildet bildet. Am Einputzsteg ist ein Armierungsgewebe mit Hilfe eines aufextrudierten Kunststoffstreifens befestigt. Die L-förmigen Struktur aus Dichtungsschenkel und Einputzsteg dient zur Aufnahme der Außenkante eines Fassadendämmelementes. An der vorderen Kante der Putzleiste ist über eine Materialengstelle eine abtrennbare Schutzlasche angeformt, an welcher eine Schutzfolie befestigt werden kann. Für unterschiedliche Putzstärken werden unterschiedliche Anschlussprofile benötigt, wodurch - bedingt durch den Einsatz unterschiedlicher Extrusionswerkzeuge - höhere Kosten bei der Herstellung sowie auch bei der Lagerhaltung entstehen.

Weiters wird in der EP 2 116 683 B1 ein Anschlussprofil für an Dämmstofflagen angrenzende Bauteile beschrieben, dessen Basisprofil einen U-förmigen Aufnahmeraum aufweist, in welchen ein in Richtung Bauteil expandierendes Dichtband eingesetzt werden kann. Das Basisprofil weist in einem Haltesteg eine Aufnahmenut auf, in die der Befestigungsschenkel eines nachträglich befestigbaren Außenprofils einrastet, dessen Putzleiste das expandierende Dichtband sichtseitig abdeckt. Unterschiedliche Putzstärken sind jedoch mit diesem Anschlussprofil nicht realisierbar.

Aus der EP 3 040 494 A1 ist ein Anschlussprofil für an Putz angrenzende Bauteile bekannt, das zweiteilig ausgeführt ist, derart, dass die Putzabzugsleiste des Profils in Profillängsrichtung verschiebbar in einer nutförmigen Aufnahme eines Dichtungsschenkels des Profils befestigt ist. Dadurch können Relativbewegungen zwischen Putz und Bauteil in Profillängsrichtung besser kompensiert werden. Aufgabe der Erfindung ist es, ein Anschlussprofil für an Putz angrenzende Bauteile bzw. ein System derartiger Anschlussprofile und deren Herstellung derart zu verbessern, dass sowohl die Herstellung als auch die Lagerhaltung vereinfacht wird und dadurch die Systemkosten gesenkt werden können.

Erfindungsgemäß wird dies dadurch erreicht, dass die Breite des Putzaufnahmeraums variabel einstellbar ausgeführt ist, derart
- dass entweder der Dichtungsschenkel samt Putzleiste einerseits und der Einputzschenkel andererseits separat hergestellte Teile des Anschlussprofils sind, wobei die vom Dichtungsband abgewandte Rückseite des Dichtungsschenkels zumindest einen Fügebereich aufweist, in welchem der separat vom Dichtungsschenkel hergestellte Einputzschenkel in einem vorgebbaren Normalabstand von der Abzugskante befestigbar ist,
- oder dass der Dichtungsschenkel samt Einputzschenkel einerseits und die Putzleiste andererseits separat hergestellte Teile des Anschlussprofils sind, wobei der Dichtungsschenkel eine nutförmige Aufnahme aufweist, in welche ein Haltesteg der separat vom Dichtungsschenkel hergestellten Putzleiste in mehreren, unterschiedlichen Raststellungen festlegbar ist, sodass der Einputzschenkel einen vorgebbaren Normalabstand von der Abzugskante aufweist,
wobei die separat hergestellten Teile werkseitig oder anwenderseitig zu einem Anschlussprofil mit einem Putzaufnahmeraum unterschiedlicher Breite kombinierbar sind.

Ein Verfahren zur Herstellung derartiger Anschlussprofile zeichnet sich durch folgende Schritte aus:
- parallele oder serielle Herstellung eines ersten Teils des Anschlussprofils mit einem ersten Extrusionswerkzeug und zumindest eines zweiten Teils des Anschlussprofils mit einem weiteren Extrusionswerkzeug, sowie
- Zusammenfügen der separat hergestellten Teile derart, dass ein unterschiedlich vorgebbarer Normalabstand der Abzugskante vom Einputzschenkel hergestellt wird.

Die einzelnen Teile des Anschlussprofils, die separat hergestellt werden, sind somit völlig gleichartig dimensioniert. Ein Satz unterschiedlicher Anschlussprofile mit Putzaufnahmeräumen unterschiedlicher Breite entsteht erst durch das werkseitige oder anwenderseitige Zusammenfügen und Befestigen der separat hergestellten Teile.

In vorteilhafter Weise können beispielsweise bei der Herstellung der Profile in einer Extrusionslinie - ohne Wechsel der Extrusionswerkzeuge - Profile mit unterschiedlich breiten Putzaufnahmeräumen hergestellt werden, indem in einer der Extrusion nachfolgenden Fügestation die separat hergestellten Teile an unterschiedlichen Stellen bzw. unterschiedlichen Rastpositionen zusammengefügt werden. So kann rasch auf Kundenwünsche reagiert werden.

Die Erfindung wird im Folgenden anhand von Ausführungsbeispielen näher erläutert. Es zeigen:
- Fig. 1: eine erste Variante des erfindungsgemäßen Anschlussprofils für an Putz angrenzende Bauteile in einer Schnittdarstellung normal zur Profilachse;
- Fig. 2: und 3 Anschlussprofile gemäß Fig. 1 mit von der Darstellung gemäß Fig. 1 abweichendem, unterschiedlich breitem Putzaufnahmeraum in einer Schnittdarstellung gemäß Fig. 1;
- Fig. 4: das Anschlussprofil gemäß Fig. 1 in eingebautem Zustand bei abgeschlossenen Verputzarbeiten in einer Schnittdarstellung;
- Fig. 5: eine dreidimensionale Ansicht des Anschlussprofils gemäß Fig. 1;
- Fig. 6: eine zweite Ausführungsvariante des erfindungsgemäßen Anschluss-profils in einer Schnittdarstellung normal zur Profilachse; sowie
- Fig. 7: und Fig. 8 Anschlussprofile gemäß Fig. 6 mit von der Darstellung gemäß Fig. 6 abweichenden, unterschiedlich breiten Putzaufnahmeräumen in einer Schnittdarstellung gemäß Fig. 6.

Die in den Fig. 1 bis Fig. 5 dargestellte erste Variante des Anschlussprofils 1 für an Putz 24 angrenzende Bauteile 20 weist einen Basis- oder Dichtungsschenkel 2 auf, welcher unter Zwischenlage eines Dichtungsbandes 3, beispielsweise eines doppelseitigen Klebebandes, am Bauteil 20 befestigt wird. Der Dichtungsschenkel 2 kann in einer nutförmigen Aufnahme 9 eine am Dichtungsband 3 einerseits und am Dichtungschenkel 2 andererseits befestigte Dichtfolie 13 aufweisen, die im Falle von Bauteilbewegungen einen sich öffnenden Spalt zwischen dem Dichtungsband 3 und dem Dichtungsschenkel 2 dauerhaft abdichtet.

Weiters weist das Anschlussprofil 1 einen im Wesentlichen rechtwinkelig vom Dichtungsschenkel 2 abstehenden Einputzschenkel 4 auf, der im dargestellten Beispiel - wie in Fig. 4 dargestellt - an einer Dämmplatte 22 eines Mauerwerks 21 anliegt und mit einem Armierungsgitter 14 ausgestattet ist, das in eine Spachtelmasse 23 eingebettet ist.

Der Dichtungsschenkel 2 weist eine in einer Abzugskante 6 endende Putzleiste 5 auf, die an einer Sollbruchlinie mit einer abtrennbaren Schutzlasche 15 verbunden ist. Die Sollbruchlinie kann direkt an der Abzugskante 6 als Materialengstelle, Perforationslinie oder durch eine weich eingestellte Materialbrücke ausgebildet sein.

Der Einputzschenkel 4 spannt gemeinsam mit der vom Dichtungsschenkel 2 fortragenden, in einer Abzugskante 6 endenden Putzleiste 5 einen Putzaufnahmeraum 10 auf, dessen Breite durch den Normalabstand a der Abzugskante 6 vom Einputzschenkel 4 definiert ist.

Je nach benötigter Dicke des Putzes 24 kann die Breite des Putzaufnahmeraums 10 variabel eingestellt werden. In einer ersten Variante der Erfindung werden der Dichtungsschenkel 2 samt Putzleiste 5 einerseits und der Einputzschenkel 4 andererseits separat hergestellt und bilden somit gleichartig dimensionierte Teile des Anschlussprofils. Die vom Dichtungsband 3 abgewandte Rückseite des Dichtungsschenkels 2 weist zumindest einen Fügebereich 7 auf, in welchem der separat vom Dichtungsschenkel 2 hergestellte Einputzschenkel 4 stufenlos in einem vorgebbaren Normalabstand a von der Abzugskante 6 befestigt wird.

Im dargestellten Beispiel weist der separat hergestellte Einputzschenkel 4 einen Fußbereich 8 auf, welcher im Fügebereich 7 des Dichtungsschenkels 2 durch Schweißen oder Kleben befestigt ist.

Beispielsweise kann ein Haltestreifen 16 aus erhitztem Kunststoff auf den Fußbereich 8 aufgebracht, vorzugsweise aufextrudiert, werden, welcher beim Verschweißen durch Öffnungen 17 im Fußbereich 8 (siehe Fig. 5) auf den Fügebereich 7 des Dichtungsschenkels 2 stoffschlüssig durchgreift.

In den Fig. 1 bis Fig. 3 ist ein Satz von Anschlussleisten 1 mit Profilteilen gleicher Geometrie dargestellt, wobei durch unterschiedliche Befestigungsorte des Einputzschenkels 4 am Fügebereich 7 des Dichtungsschenkels 2 in Fig. 1 ein Putzaufnahmeraum 10 mittlerer Breite, in Fig. 2 ein schmaler Putzaufnahmeraum 10 sowie in Fig. 3 ein breiter Putzaufnahmeraum 10 realisiert werden kann. Die Position des Fußbereichs 8 auf dem Fügebereich 7 des Dichtungsschenkels 2 und damit die Breite des Putzaufnahmeraums 10 kann stufenlos eingestellt werden.

Gemäß einer Subvariante der Erfindung kann der separat hergestellte Einputzschenkel 4 im Fügebereich 7 des Dichtungsschenkels 2 anextrudiert sein. Dabei kann der Fußbereich entfallen.

In einer nicht weiter dargestellten Subvariante der Erfindung kann der separat hergestellte Einputzschenkel 4 ein randseitiges Rastelement aufweisen, welches mit einem Rastelement im Fügebereich 7 des Dichtungsschenkels 2 eine Rastverbindung bildet. Beispielsweise kann der Einputzschenkel 4 randseitig eine hinterschnittene Feder aufweisen, die in eine von mehreren, in Profillängsrichtung parallel geführten Nuten im Fügebereich 7 des Dichtungsschenkels 2 eingeschnappt werden kann.

Schließlich ist in den Fig. 6 bis Fig. 8 eine zweite Ausführungsvariante der Erfindung dargestellt, bei der der Dichtungsschenkel 2 samt Einputzschenkel 4 einerseits und die Putzleiste 5 andererseits separat hergestellte Teile des Anschlussprofils 1 sind, wobei der Dichtungsschenkel 2 eine nutförmige Aufnahme 11 aufweist, in welche ein Haltesteg 12 der separat vom Dichtungsschenkel 2 hergestellten Putzleiste 5 in mehreren, unterschiedlichen Raststellungen festlegbar ist, sodass der Einputzschenkel 4 einen vorgebbaren Normalabstand a von der Abzugskante 6 aufweist.

In Fig. 6 ist eine mittlere Raststellung dargestellt, bei welcher ein mittlerer Putzaufnahmeraum 10 realisiert wird. In den Fig. 7 und Fig. 8 sind weitere Raststellungen des Haltestegs 12 in der nutförmigen Aufnahme 11 dargestellt, wodurch ein schmaler Putzaufnahmeraum 10 (Fig. 7) oder ein maximal breiter Putzaufnahmeraum 10 (Fig. 8) entsteht.

Bei dieser Profilvariante kann der für eine bestimmte Putzstärke benötigte Normalabstand a der Abzugskante 6 vom Einputzschenkel 4 anwenderseitig durch den Verarbeiter an der Baustelle hergestellt werden, indem der Haltesteg 12 bis zur gewünschten Rastposition in die Aufnahme 11 eingeschoben und verrastet wird. Im dargestellten Beispiel kann somit ein einziges Profil an drei unterschiedliche Putzstärken angepasst werden.

## Patentansprüche

1. Anschlussprofil (1) für an Putz (24) angrenzende Bauteile (20), beispielsweise für Fensterstöcke, Türstöcke oder Rollladenschienen, mit einem Dichtungsschenkel (2), welcher bauteilseitig zumindest ein Dichtungsband (3) zur Abdichtung am Bauteil (20) aufweist, sowie mit einem im Wesentlichen senkrecht vom Dichtungsschenkel (2) abstehenden Einputzschenkel (4), der gemeinsam mit einer vom Dichtungsschenkel (2) fortragenden, in einer Abzugskante (6) endenden Putzleiste (5) einen Putzaufnahmeraum (10) aufspannt, dessen Breite durch den Normalabstand (a) der Abzugskante (6) vom Einputzschenkel (4) definiert ist, **dadurch gekennzeichnet, dass** die Breite des Putzaufnahmeraums (10) variabel einstellbar ausgeführt ist, derart
- dass entweder der Dichtungsschenkel (2) samt Putzleiste (5) einerseits und der Einputzschenkel (4) andererseits separat hergestellte Teile des Anschlussprofils (1) sind, wobei die vom Dichtungsband (3) abgewandte Rückseite des Dichtungsschenkels (2) zumindest einen Fügebereich (7) aufweist, in welchem der separat vom Dichtungsschenkel (2) hergestellte Einputzschenkel (4) in einem vorgebbaren Normalabstand (a) von der Abzugskante (6) befestigbar ist,
- oder dass der Dichtungsschenkel (2) samt Einputzschenkel (4) einerseits und die Putzleiste (5) andererseits separat hergestellte Teile des Anschlussprofils (1) sind, wobei der Dichtungsschenkel (2) eine nutförmige Aufnahme (11) aufweist, in welche ein Haltesteg (12) der separat vom Dichtungsschenkel (2) hergestellten Putzleiste (5) in mehreren, unterschiedlichen Raststellungen festlegbar ist, sodass der Einputzschenkel (4) einen vorgebbaren Normalabstand (a) von der Abzugskante (6) aufweist,
wobei die separat hergestellten Teile werkseitig oder anwenderseitig zu einem Anschlussprofil (1) mit einem Putzaufnahmeraum (10) unterschiedlicher Breite kombinierbar sind.

2. Anschlussprofil (1) nach Anspruch 1, **dadurch gekennzeichnet, dass** der separat hergestellte Einputzschenkel (4) einen Fußbereich (8) aufweist, welcher im Fügebereich (7) des Dichtungsschenkels (2) durch Schweißen oder Kleben befestigt ist.

3. Anschlussprofil (1) nach Anspruch 2, **dadurch gekennzeichnet, dass** im Fußbereich (8) des Einputzschenkels (4) Öffnungen (17) vorgesehen sind, durch welche ein vorzugsweise aufextrudierter Haltestreifen (16) auf den Fügebereich (7) stoffschlüssig durchgreift.

4. Anschlussprofil (1) nach Anspruch 1, **dadurch gekennzeichnet, dass** der separat hergestellte Einputzschenkel (4) ein randseitiges Rastelement aufweist, welches mit einem Rastelement im Fügebereich (7) des Dichtungsschenkels (2) eine Rastverbindung bildet.

5. Anschlussprofil (1) nach Anspruch 1, **dadurch gekennzeichnet, dass** der separat hergestellte Einputzschenkel (4) im Fügebereich (7) des Dichtungsschenkels (2) anextrudiert ist.

6. Verfahren zur Herstellung eines Anschlussprofils (1) für an Putz angrenzende Bauteile (20), nach einem der Ansprüche 1 bis 5, **gekennzeichnet durch**
- parallele oder serielle Herstellung eines ersten Teils des Anschlussprofils (1) mit einem ersten Extrusionswerkzeug und zumindest eines zweiten Teils des Anschlussprofils (1) mit einem weiteren Extrusionswerkzeug, sowie
- Zusammenfügen der separat hergestellten Teile derart, dass ein vorgebbarer Normalabstand (a) der Abzugskante (6) vom Einputzschenkel (4) hergestellt wird.

7. Verfahren nach Anspruch 6, **dadurch gekennzeichnet, dass** der Schritt des Zusammenfügens der Teile werkseitig, vorzugsweise in einer Fügestation einer Extrusionslinie nach der separaten Herstellung der Teile durch separate Extrusionswerkzeuge, durchgeführt wird.

8. Verfahren nach Anspruch 6, **dadurch gekennzeichnet, dass** ein vorgebbarer Normalabstand (a) der Abzugskante (6) vom Einputzschenkel (4) anwenderseitig durch den Verarbeiter an der Baustelle hergestellt wird.

## Claims

1. Connection profile (1) for components (20) adjoining plaster (24), for example for window frames, door frames or roller shutter rails, having a sealing limb (2), which has at least one sealing strip (3) on the component side for sealing on the component (20), and having a plastering limb (4) projecting essentially perpendicularly from the sealing limb (2), which, together with a plastering strip (5) projecting from the sealing limb (2) and ending in a take-off edge (6), spans a plaster-receiving space (10), the width of which is defined by the normal distance (a) of the take-off edge (6) from the plastering limb (4), **characterised in that** the width of the plaster-receiving space (10) is designed to be variably adjustable in such a manner
- that either the sealing limb (2) together with the plastering strip (5) on the one hand and the plastering limb (4) on the other hand are separately produced parts of the connection profile (1), wherein the rear side of the sealing limb (2) facing away from the sealing strip (3) comprises at least one joining region (7) in which the plastering limb (4) produced separately from the sealing limb (2) can be fastened at a predeterminable normal distance (a) from the take-off edge (6),
- or that the sealing limb (2) together with the plastering limb (4) on the one hand and the plastering strip (5) on the other hand are separately produced parts of the connection profile (1), wherein the sealing limb (2) has a groove-shaped receptacle (11) in which a retaining web (12) of the plastering strip (5) produced separately from the sealing limb (2) can be fixed in a plurality of different latching positions, so that the plastering limb (4) has a predeterminable normal distance (a) from the take-off edge (6),
wherein the separately produced parts can be combined at the factory or by the user to form a connection profile (1) having a plaster-receiving space (10) of different widths.

2. Connection profile (1) according to claim 1, **characterised in that** the separately produced plastering limb (4) has a foot region (8) which is fastened in the joining region (7) of the sealing limb (2) by welding or bonding.

3. Connection profile (1) according to claim 2, **characterised in that** openings (17) are provided in the foot region (8) of the plastering limb (4), through which openings (17) a preferably extruded-on retaining strip (16) engages with the joining region (7) in a materially bonded manner.

4. Connection profile (1) according to claim 1, **characterised in that** the separately produced plastering limb (4) has an edge-side latching element which forms a latching connection with a latching element in the joining region (7) of the sealing limb (2).

5. Connection profile (1) according to claim 1, **characterised in that** the separately produced plastering limb (4) is extruded on in the joining region (7) of the sealing limb (2).

6. Method for producing a connection profile (1) for components (20) adjacent to plaster, according to one of claims 1 to 5, **characterised by**
- parallel or serial production of a first part of the connection profile (1) with a first extrusion die and at least a second part of the connection profile (1) with a further extrusion die, as well as
- joining the separately produced parts in such a way that a predeterminable normal distance (a) of the take-off edge (6) from the plastering limb (4) is produced.

7. Method according to claim 6, **characterised in that** the step of joining the parts is carried out in the factory, preferably in a joining station of an extrusion line after the separate production of the parts by separate extrusion dies.

8. Method according to claim 6, **characterized in that** a predeterminable normal distance (a) of the take-off edge (6) from the plastering limb (4) is produced on the user side by the processor at the construction site.

## Revendications

1. Profilé de raccordement (1) pour un élément de construction (20) adjacent à du crépi (24), par exemple pour des bâtis de fenêtre, de porte ou des rails de volet roulant comprenant :
- une branche d'étanchéité (2) ayant côté élément de construction, au moins un joint en ruban (3) pour l'étanchéité avec l'élément de construction (20) ainsi que :
- une branche encastrée (4) venant en saillie perpendiculairement de la branche d'étanchéité (2) et couvrant un espace de crépi (10) en commun avec un listel de crépi (5) en porte-à-faux, se terminant par une arête d'évacuation (6),
la largeur de l'espace étant définie par la distance normale (a) entre l'arête d'évacuation (6) et la branche encastrée (4), profilé **caractérisé en ce que**
la largeur de l'espace d'enduit (10) est réalisée de façon à pouvoir se régler de manière variable **en ce que**
- la branche d'étanchéité (2) y compris le listel de crépi (5) d'une part, et la branche encastrée (4) d'autre part, sont des pièces du profilé de raccordement (1) réalisées séparément,
le côté arrière de la branche d'étanchéité (2) à l'opposé du joint en ruban (3), comporte au moins une zone d'assemblage (7) dans laquelle la branche encastrée (4) réalisée séparément de la branche d'étanchéité (2), se fixe à une distance normale (a) prédéfinie par rapport à l'arête d'évacuation (6), ou
la branche d'étanchéité (2) avec la branche encastrée (4) d'une part, et le listel de crépi (5) d'autre part, sont des pièces du profilé de raccordement (1) réalisées séparément, la branche d'étanchéité (2) ayant un logement (11) en forme de rainure dans laquelle une entretoise de maintien (12) séparée du listel de crépi (5) réalisé séparément de la branche d'étanchéité (2) se fixe dans plusieurs positions d'accrochage, différentes pour que la branche encastrée (4) soit à la distance normale (a) prédéfinie par rapport à l'arête d'évacuation (6),
- les pièces réalisées séparément se combinant en atelier ou à l'utilisation pour former un profilé de raccordement (1) avec un espace de crépi (10) de largeur variable.

2. Profilé de raccordement (1) selon la revendication 1,
**caractérisé en ce que**
la branche encastrée (4) réalisée séparément d'une zone de talon (8) est fixée dans la zone d'assemblage (7) de la branche d'étanchéité (2) par soudage ou collage.

3. Profilé de raccordement (1) selon la revendication 2,
**caractérisé en ce que**
la zone de talon (8) de la branche encastrée (4) a des orifices (17) traversés par une bande de maintien (16) extrudée sur la zone d'assemblage (7) par une liaison par la matière.

4. Profilé de raccordement (1) selon la revendication 1,
**caractérisé en ce que**
la branche encastrée (4) réalisée séparément comporte un élément d'accrochage du côté du bord qui forme une liaison par accrochage avec un élément d'accrochage dans la zone d'assemblage (7) de la branche d'étanchéité (2).

5. Profilé de raccordement (1) selon la revendication 1,
**caractérisé en ce que**
la branche encastrée (4) réalisée séparément est extrudée sur la zone d'assemblage (7) de la branche d'étanchéité (2).

6. Procédé de réalisation d'un profilé de raccordement (1) pour des éléments de construction (20) adjacents à du crépi selon l'une des revendications 1 à 5,
**caractérisé en ce que**
- on réalise parallèlement ou en série une première partie du profilé de raccordement (1) avec un premier outil d'extrusion et au moins une seconde partie du profilé de raccordement (1) avec un autre outil d'extrusion et,
- on assemble les parties réalisées séparément pour avoir une distance normale prédéfinie (a) entre l'arête d'évacuation (6) et la branche encastrée (4).

7. Procédé selon la revendication 6,
**caractérisé en ce que**
l'étape d'assemblage des parties se fait en atelier, de préférence dans un poste d'assemblage d'une ligne d'extrusion après la réalisation séparée des parties par des outils d'extrusion séparés.

8. Procédé selon la revendication 6,
**caractérisé en ce que**
l'opérateur sur le chantier réalise une distance normale prédéfinie (a) entre l'arête d'évacuation (6) et la branche encastrée (4) d'autre part.
